# FASCICULE DE BREVET EUROPEEN

(11) **EP 3 250 870 B1**
(45) Date de publication et mention de la délivrance du brevet: **10.10.2018**
(21) Numéro de dépôt: 15766100.0
(22) Date de dépôt: 11.09.2015
(51) Int. Cl.: F28D 15/02, F28D 15/04

(54) **BOUCLE DIPHASIQUE DE REFROIDISSEMENT A EVAPORATEURS SATELLITES**
ZWEIPHASIGE KÜHLSCHLEIFE MIT SATELLITENVERDAMPFERN
DIPHASIC COOLING LOOP WITH SATELLITE EVAPORATORS

(30) Priorité: 27.01.2015 FR 1550591
(43) Date de publication de la demande: 06.12.2017
(73) Titulaire: Euro Heat Pipes, 1400 Nivelles (BE)
(72) Inventeur: DUPONT, Vincent, 1160 Auberghem (BE)
(74) Mandataire: Cabinet Plasseraud
(86) Numéro de dépôt international: PCT/EP2015/070883
(87) Numéro de publication internationale: WO 2016/119921

(56) Documents cités:
- US-A- 4 492 266
- US-A1- 2002 007 937
- US-A1- 2012 132 402

## Description

L'invention concerne les systèmes de transfert thermique et plus particulièrement les boucles diphasiques de refroidissement. Ce type de systèmes est utilisé pour refroidir divers appareils et en particulier pour refroidir un ou plusieurs processeurs d'une carte électronique.

Il est connu dans l'art d'utiliser avantageusement la circulation d'un fluide diphasique avec un évaporateur et un condenseur, des changements de phase permettant de transporter efficacement de la chaleur d'un point à un autre ; la circulation du fluide de travail dans la boucle étant générée par un effet de thermosiphon ou par une mèche poreuse assurant un pompage capillaire.

Il est connu d'utiliser ce genre de système pour refroidir des cartes électroniques, notamment des cartes serveurs de 'data center'.

Dans certaines cartes électroniques, on doit refroidir non pas un seul, mais plusieurs processeurs ou composants électroniques. Au lieu de multiplier les boucles diphasiques, certains ont proposé dans le cas de deux processeurs de disposer en série deux évaporateurs et deux condenseurs, comme dans le document US2012132402. Toutefois, cette solution est mal adaptée si les charges thermiques ne sont pas homogènes, et de plus le démarrage peut poser des problèmes, on constate aussi des instabilités dans le fonctionnement d'une telle boucle. Une autre solution consiste à placer plusieurs évaporateurs dans une disposition « en parallèle » sur une boucle diphasique, comme connu du document US2002/0007937, mais dans une telle configuration, chaque évaporateur vient accroître les pertes de charges dans la boucle sans accroître l'effet moteur sur la boucle et il s'ensuit une limitation des performances.

Il est donc apparu un besoin de proposer une solution plus souple qui puisse convenir pour le refroidissement de un ou plusieurs processeurs ou composants électroniques dissipatifs.

A cet effet, il est proposé un système de transfert thermique comprenant :
- un circuit principal en boucle de fluide, le circuit principal étant dépourvu de moyens de pompage mécanique ou capillaire ou gravitaire, avec une direction de circulation de boucle de fluide,
- au moins un ensemble évaporateur agencé en dérivation du circuit principal avec :
   - au moins une canalisation d'admission, prélevant du fluide liquide sur le circuit principal,
   - un évaporateur incluant un élément poreux à pompage capillaire couplé à une source chaude à refroidir,
   - au moins une canalisation de sortie ayant une buse d'éjection qui injecte le fluide en phase principalement vapeur dans le circuit principal au moins selon la direction de circulation de boucle,
- au moins un échangeur refroidisseur, comprenant une portion du circuit principal de boucle et un échangeur de chaleur couplé à une source froide, pour évacuer des calories.

Grâce à ces dispositions, l'injection de la vapeur depuis la canalisation de sortie dans le circuit principal provoque un effet d'entrainement par transfert de quantité de mouvement. Le jet de vapeur forme un effet moteur pour le circuit principal en boucle et on obtient une circulation forcée du fluide de travail dans la boucle principale.

Dans des modes de réalisation du dispositif selon l'invention, on peut éventuellement avoir recours en outre à l'une et/ou à l'autre des dispositions suivantes.

Le fluide peut être selon un premier cas d'application sous forme essentiellement diphasique dans le circuit principal en boucle, à savoir sous forme vapeur et sous forme liquide, l'échangeur refroidisseur étant dans ce cas un ensemble condenseur conventionnel. Ainsi il n'est nul besoin de sous refroidir au niveau du (des) condenseur(s) ; L'absence de besoin de sous refroidissement permet de limiter voire diminuer la taille nécessaire du condenseur ou des condenseurs. Il est bien connu de l'art antérieur, que le liquide sous-refroidi est nécessaire pour compenser le flux thermique parasite au niveau de l'évaporateur en provenance de la mèche poreuse, de l'environnement, d'éventuelles fuites capillaires, etc. Ce premier cas d'application permet donc d'éviter cette contrainte de sous-refroidissement.

Le fluide peut être selon un deuxième cas d'application sous forme essentiellement liquide dans le circuit principal en boucle et l'échangeur refroidisseur est alors un échangeur de sous refroidissement ; ce qui a pour avantage de minimiser les pertes de charge vapeur de circulation des fluides basses pressions dans le circuit principal en boucle ; la condensation de la vapeur qui sort de l'éjecteur se produit dans la portion du circuit principal immédiatement adjacente, en aval au point d'injection de vapeur. L'échangeur de sous refroidissement assure un sous refroidissement suffisant pour que la phase liquide dans le circuit principal reste liquide même en présence de fuites thermiques parasites. L'avantage d'avoir essentiellement du liquide dans le circuit principal est que le fonctionnement du système est très peu impacté par des accélérations subies, par exemple dans un véhicule avec des directions changeantes et une intensité éminemment variable et qu'il permet d'utiliser des fluides basses pressions sans occasionner des pertes de charges rédhibitoires.

On peut disposer plusieurs ensembles évaporateur, chacun agencé en dérivation du circuit principal ; on peut ainsi refroidir deux ou plus de deux processeurs d'une carte électronique, et/ou une pluralité de sources chaudes dissipatives ; on bénéficie aussi d'un effet d'addition de l'entraînement dû aux injections de vapeur de chaque ensemble évaporateur.

Dans le cas où le système est soumis à l'accélération de la gravité, le circuit principal en boucle peut s'étendre avantageusement dans un plan sensiblement horizontal par rapport à la gravité ; avantageusement le fluide peut circuler dans la boucle principale sans utiliser d'effet de thermosiphon, l'effet moteur dans le circuit principal étant obtenu par des injections de vapeur en provenance d'évaporateur(s).

Le (ou les) évaporateur(s) est (sont) positionné(s) en contrebas du circuit principal;
Avantageusement on peut tirer bénéfice d'un effet de siphon local pour l'alimentation de liquide de la conduite principale vers l'élément poreux, et accessoirement on favorise la remontée de bulles de vapeur et/ou de gaz non condensable vers la conduite principale.

Le (ou les) évaporateur(s) peut (peuvent) être positionné(s) au-dessus du circuit principal de façon à assurer une présence minimale de vapeur au contact de l'élément poreux de l'évaporateur lors de la phase de démarrage.

Il peut être prévu dans un ou plusieurs évaporateurs une mèche secondaire interposée entre l'élément poreux (aussi nommé mèche primaire) et la conduite principale ; ceci permet une bonne évacuation des bulles de vapeur et/ou de gaz non condensables (NCG) par un lien capillaire, même en l'absence de gravité, tout en assurant l'approvisionnement en liquide la mèche primaire.

La buse d'éjection peut être disposée dans la conduite du circuit principal, à savoir à l'intérieur même de la canalisation. Ceci permet d'optimiser l'effet d'entraînement et le transfert de quantité de mouvement.

La buse d'éjection peut être disposée de manière pariétale sur la paroi de la canalisation principale. Avantageusement, on peut alors utiliser une pièce de raccordement en forme de Y facile à mettre en oeuvre du point de vue de l'étanchéité.

Le système peut comprendre en outre un réservoir commun branché sur la boucle principale ; On peut ainsi contrôler les conditions opérationnelles de la boucle en maîtrisant la température de saturation Tsat, et cela fournit par ailleurs un rôle de vase d'expansion, on peut ainsi éviter de prévoir une fonction réservoir dans chaque ensemble évaporateur.

Au niveau de l'un des ensembles condenseur (ou de sous refroidissement), la conduite principale peut comprendre une portion formée par une pluralité de sous-canaux arrangés en parallèle, en vue de limiter les pertes de charge hydraulique au travers de cette portion appartenant à l'ensemble condenseur.

Le système peut comprendre en outre un ou plusieurs pont(s) thermique(s) reliant thermiquement la conduite principale avec une ou plusieurs source(s) de chaleur annexe(s). On peut ainsi traiter des sources chaudes auxiliaires comme des mémoires, certes moins dissipatives que les processeurs, mais qu'il convient également de refroidir.

D'autres aspects, buts et avantages de l'invention apparaîtront à la lecture de la description suivante d'un mode de réalisation de l'invention, donné à titre d'exemple non limitatif. L'invention sera également mieux comprise en regard des dessins joints sur lesquels:
- la figure 1 est un schéma de principe du système selon un premier mode de réalisation de l'invention, avec de plus un seul ensemble évaporateur,
- la figure 2 est un schéma de principe du système selon l'invention avec plusieurs ensembles évaporateurs,
- la figure 3 est une vue en coupe d'un évaporateur selon une première disposition,
- la figure 4 est une vue en coupe partielle plus détaillée de l'évaporateur de la figure 3,
- les figures 5A et 5B sont des vues en coupe de la canalisation de sortie formant injecteur à l'endroit où elle rejoint le circuit principal en boucle,
- la figure 6 est une vue en coupe d'un évaporateur selon une deuxième disposition,
- la figure 7 est un schéma illustrant l'utilisation du système de transfert thermique selon l'invention dans une carte serveur multiprocesseur,
- la figure 8 montre un exemple de configuration de la canalisation principale au niveau d'un condenseur,
- la figure 9 est analogue à la figure 1 et présente un second mode de réalisation qui est en fait une variante selon laquelle le fluide est essentiellement en phase liquide dans la boucle principale,
- la figure 10 est analogue à la figure 2 mais selon le second mode de réalisation, à savoir avec le fluide essentiellement en phase liquide dans la boucle principale,
- la figure 11 illustre les équations de débit massique,
- la figure 12 donne un exemple d'abaques de résultats pour différents fluides.

Sur les différentes figures, les mêmes références désignent des éléments identiques ou similaires.

La figure 1 montre un système de transfert thermique 10 utilisant un fluide de travail diphasique 7 destiné à prélever des calories d'une source chaude 9 et à les évacuer à distance de la source chaude. Plus précisément, le système de transfert thermique 10 comprend un circuit principal 1 en boucle. Le système de transfert thermique 10 contient dans un volume intérieur, isolé de manière étanche de l'environnement extérieur, une quantité donnée de fluide de travail 7.

Dans la présente description, on entend par « circuit principal 1 en boucle » une conduite ou une canalisation 11 qui se re-boucle sur elle-même formant ainsi un circuit fermé pour le fluide de travail 7, on parle donc de « conduite principale » par opposition aux autres canalisations utilisées pour raccorder les évaporateurs agencés en parallèle. Le circuit principal est aussi appelé « bus thermique » et/ou « collecteur thermique général ».

Il est entendu que le circuit principal ne contient généralement aucun élément d'obstruction qui puisse gêner la libre circulation du fluide de travail, laquelle circulation se produit dans une direction de circulation privilégiée représentée par le repère F.

Selon un premier mode de réalisation de la présente invention, le fluide de travail qui circule dans le circuit principal, comprend généralement les deux phases c'est-à-dire phase liquide et phase vapeur, sans pour autant exclure qu'il y ait des endroits où le fluide soit essentiellement liquide 7L et d'autres endroits où le fluide soit essentiellement vapeur 7V.

Selon un second mode de réalisation, qui sera décrit en détail plus loin, le fluide de travail qui circule dans le circuit principal est essentiellement en phase liquide 7L.

Selon la présente invention, le circuit principal lui-même est dépourvu de moyens de pompage mécanique ou capillaire ou encore gravitaire. Le circuit principal forme une boucle qui peut avoir une forme générale circulaire, rectangle, carrée ou tout autre ; de même, le circuit principal peut être formé en deux dimensions (c'est-à-dire essentiellement à plat) ou peut être formé en trois dimensions c'est-à-dire non à plat. La section de la canalisation peut être substantiellement constante ; toutefois, il n'est pas exclu que la section de la canalisation puisse varier le long du circuit principal.

Pour prélever des calories de la source chaude 9, il est prévu un ensemble évaporateur 2 agencé en dérivation du circuit principal. Cet ensemble évaporateur 2 comprend :
- au moins une canalisation d'admission **21,** prélevant du fluide liquide sur la boucle principale,
- un évaporateur **4** incluant un élément poreux **3** formant pompage capillaire et couplé à une source chaude à refroidir,
- au moins une canalisation de sortie **22** ayant au moins une buse d'éjection qui injecte le fluide en phase principalement vapeur dans le circuit principal selon la direction de circulation de boucle **F.**

On remarque que l'interface hydraulique de l'ensemble évaporateur 2 avec le circuit principal 1 se borne à d'une part un raccordement de prélèvement de fluide liquide et d'autre part une sortie d'injection de vapeur. L'injection de vapeur dans la conduite principale peut être pariétale comme ceci est illustré à la figure 5B ou disposée complètement à l'intérieur de la section de la conduite principale comme ceci est illustré à la figure 5A. L'injection de vapeur se produit à vitesse élevée ce qui provoque un transfert de quantité de mouvement vers le fluide de travail environnant dans la canalisation principale, comme cela sera illustré plus en détail plus loin.

Dans l'exemple illustré, la canalisation d'admission 21 est distincte de la canalisation de sortie 22, ainsi l'ensemble évaporateur est analogue à une boucle dite 'CPL' (Capillary Pumped Loop) selon une classification connue de l'homme de l'art. Toutefois on note que les canalisations d'admission 21 et de sortie 22 pourraient être accolées ou contiguës. Également, chacune des canalisations d'admission 21 et de sortie 22 pourraient se réduire à un simple passage sans forcément qu'il y ait une conduite tubulaire ou équivalent ; sur la figure 3 il est dessiné en traits pointillés un cas de figure où la canalisation principale 1' est adjacente à l'évaporateur et dans ce cas l'une et/ou l'autre des canalisations d'admission 21 et de sortie 22 pourrait se réduire à un simple passage.

Le point de prélèvement 25 de liquide par la canalisation d'admission 21 se situe en amont (par rapport au sens de circulation F) vis-à-vis du point de sortie 26 de vapeur de la canalisation de sortie dans la conduite principale 11.

De plus, le système comprend un ensemble condenseur 5 qui évacue les calories transportées par la conduite principale à distance de(s) la source(s) chaude(s). L'ensemble condenseur 5 est formé par une portion de la conduite principale elle-même et un échangeur de chaleur couplé à une source froide ; cet échangeur de chaleur n'est volontairement pas détaillé ici, il peut être de tout type connu dans l'art, par exemple un échangeur à air avec des ailettes, optionnellement avec une convection forcée avec un ventilateur, cela peut être aussi par exemple un échangeur à liquide par exemple un échangeur à flux croisés avec un autre liquide, par exemple de l'eau.

Dans un exemple typique de cartes serveur, on évacue grâce au circuit principal les calories formées au niveau des processeurs, à distance de la carte serveur, dans un circuit de circulation d'eau conventionnel (Fig. 7).

La quantité de fluide de travail à l'intérieur du système de transfert thermique est constante car le système présente une étanchéité globale vis-à-vis de l'environnement. En fonction du volume disponible dans le circuit et les évaporateurs, ainsi que la quantité de remplissage initial, le régime d'écoulement diphasique dans la canalisation principale peut être soit stratifié, soit annulaire, laminaire ou turbulent, avec des poches de vapeur de taille plus ou moins importante. Le régime d'écoulement et le design de la zone d'injection seront choisis de façon à obtenir l'effet d'entrainement le plus efficace possible en minimisant les pertes visqueuses pour les gammes de température et de puissance envisagées.

En particulier, selon le premier mode de réalisation, la conduite principale peut être, sur certaines portions, d'une section telle que les phases vapeurs et liquides se séparent, se stratifient, naturellement soit par l'action de la gravité soit par l'action d'une force centrifuge ou de tout autres dispositifs de séparation qui seraient mis en oeuvre en fonction des conditions d'environnement sous gravité ou en apesanteur et en fonction des caractéristiques de l'écoulement. L'intérêt de cette séparation des phases est de permettre de véhiculer des grands débits volume de vapeur, à grande vitesse vapeur, par rapport au faible débit volume liquide tel que généralement requis dans les systèmes de transport diphasique. Cette séparation des phases permet de diminuer de façon appréciable la perte de charge de la conduite principale. Le ratio théorique du débit vapeur / débit liquide est proportionnel au rapport de densité entre le liquide et celui de la vapeur. On comprend l'avantage qu'apport cette séparation des phases sachant que le rapport de densité pour les fluides hautes pressions peut être de 10 alors que pour les fluides basses pressions il peut monter à 100 voire 1000. Dans les boucles diphasiques, c'est souvent la perte de charge vapeur qui est prédominante. Les injecteurs seraient préférentiellement disposés dans la phase vapeur, laquelle par effet direct ou d'entrainement communique une partie de la quantité de mouvement à la phase liquide. La canalisation diphasique pourrait être de forme quelconque pour permettre cette séparation des phases. Depuis une forme ovoïde qui permettrait à la vapeur de se localiser préférentiellement dans la partie élargie du haut de la canalisation et la partie liquide dans la partie rétrécie du bas de la canalisation. La canalisation principale pourrait même se composer de plusieurs parties en parallèles. Une canalisation vapeur et une autre liquide. Dans ce cas particulier, les pertes de charges vapeurs exerceraient un effet de pompage sur des sections de ligne disposées parallèlement à la conduite principale. Le ou les lignes secondaires parallèles, à basse vitesse de circulation, étant aménagées pour être occupées préférentiellement de liquide tout en permettant l'entraînement d'éventuelles bulles vapeurs.

Comme illustré dans un cas plus complet à la figure 2, le système de transfert thermique permet d'évacuer les calories de plusieurs sources chaudes 9 au moyen de plusieurs ensembles évaporateur respectifs 2,2', identiques ou simplement similaires dans le principe. On note que ces ensembles évaporateur sont tous disposés en dérivation de la conduite principale, à des positions différentes successives le long de ce circuit principal. Avantageusement, grâce à cette configuration, on obtient une addition des effets d'entraînement par les injections de vapeur rapides, qui sont disposées en série le long du circuit principal (à l'inverse de la configuration des évaporateurs agencés en parallèle de l'art antérieur).

De plus, il s'avère que, grâce à cette invention, on peut utiliser comme fluide de travail des fluides diélectriques conventionnels de type réfrigérant permettant ainsi de remplacer les fluides classiques de l'art antérieur, utilisés dans les boucles diphasiques, qui sont soit inflammables soit risqués pour l'environnement. En effet la faible chaleur latente de ces fluides est un atout pour atteindre une vitesse de phase vapeur importante au niveau de l'éjecteur qui peut être combiné avec la possibilité d'utiliser plusieurs éjecteurs sur un même évaporateur. Il est ainsi possible d'utiliser une plus large variété de fluides diphasiques, sur une plage donnée de températures opérationnelles prescrites.

On peut aussi prévoir plusieurs ensembles évaporateur 4 sur le circuit principal ; dans un exemple, on peut avoir en alternance un évaporateur suivi d'un condenseur et ainsi de suite, et bien entendu on comprend de la figure 2 que le nombre de condenseurs peut être quelconque vis-à-vis du nombre d'évaporateurs. De même, l'ordre et la position relative des différents évaporateurs et condenseurs, ainsi que l'espace qui les sépare, peuvent être quelconques.

Comme illustré à la figure 3, l'évaporateur 4 comprend une plaque chaude 40 recevant des calories de la source chaude 9 et dans laquelle on a pratiqué des rainures 31 ou canaux de vapeur facilitant l'évacuation de la vapeur 7V qui se forme à cet endroit par vaporisation.

L'élément poreux 3, aussi appelé mèche primaire, se trouve au contact de la plaque chaude 40 (côté rainures). Il procure un effet de pompage comme connu dans l'art du fait du remplissage des interstices de la structure poreuse 3 par du fluide en phase liquide. L'élément poreux 3 peut être fabriqué en inox, en nickel, en céramique ou même en cuivre (cf. plus loin).

Dans la zone d'arrivée de liquide 30, le fluide en phase liquide provient de la canalisation d'admission 21 ; un souci connu dans l'art est d'empêcher qu'un bouchon de phase vapeur et de gaz non-condensable ne bloque l'admission de liquide, et tarisse ainsi l'approvisionnement en phase liquide de la zone de vaporisation et ne désamorce le pompage capillaire. En effet, des bulles de vapeur peuvent se former dans la zone d'arrivée du liquide soit en raison d'une mauvaise étanchéité capillaire soit en raison d'un flux thermique parasite (échauffement 'parasite' coté liquide). Ainsi le flux parasite peut être considéré comme une source de chaleur annexe qui requiert dans les dispositifs connus de l'homme de l'art d'un débit de liquide sous-refroidi pour éviter le désamorçage ou la montée en température de saturation. En conséquence dans les dispositifs connus, il s'ensuit une dégradation de la conductance globale du dispositif. Dans la présente invention la vapeur et / ou le gaz non-condensable s'évacuent naturellement vers le circuit principal via le coeur vapeur du lien capillaire secondaire sans avoir besoin de sous-refroidissement. La conductance globale du dispositif est maintenue grâce à la présente invention même lorsque l'évaporateur comporte des fuites parasites ou du gaz non-condensable. Le système devient plus robuste que les dispositifs capillaires (CPL et LHP) connus de l'homme de l'art.

Dans l'art connu, on essaie au maximum d'empêcher que des bulles de vapeur se forment du côté admission de l'élément poreux afin d'éviter la rupture de l'alimentation liquide de la mèche principale de l'évaporateur par la formation d'un bouchon vapeur ; mais ici, compte tenu de la configuration avec le circuit principal en boucle, on peut tolérer la formation de telles bulles de vapeur et de gaz non condensable, à condition qu'elles puissent 'remonter le courant' de la canalisation d'admission 21 pour revenir vers la conduite principale 11.

À cet effet on peut utiliser la gravité si elle règne dans le lieu d'application, en formant un siphon en local dans lequel les bulles de gaz remontent et le liquide descend, comme ceci est illustré à la figure 3.

On peut aussi prévoir, alternativement ou en plus, une mèche secondaire 32, optionnelle, qui se trouve du côté opposé de la mèche primaire par rapport à la plaque chaude 40. Cette mèche secondaire 32 s'étend dans le corps de l'évaporateur, et peut s'étendre également dans la canalisation d'admission 21 au moins en partie ; en fait, la mèche secondaire 32 est interposée entre la mèche primaire 3 et la conduite 11 du circuit principal.

Cette mèche secondaire 32 forme un canal pour évacuer les éventuelles bulles de gaz qui se seraient formées à cet endroit c'est-à-dire du mauvais côté de la mèche primaire 3 ; ainsi on évite qu'un éventuel bouchon de vapeur empêche l'alimentation continue en fluide liquide depuis la conduite principale jusqu'à la mèche primaire 3 de l'évaporateur 4.

La mèche secondaire 32 peut être formée par un treillis métallique comme ceci est illustré à la figure 4. Il se forme, dans les coins ou au niveau des intersections des fils de maille de la mèche secondaire, des ménisques 39 de liquide qui assurent une bonne alimentation en liquide de la mèche primaire.

Comme on tolère la formation de bulles de vapeur du côté admission (liquide) de l'élément poreux, avantageusement il n'est pas nécessaire de prévoir une étanchéité capillaire parfaite pour séparer les espaces de part et d'autre de l'élément poreux 3. Par conséquent, les contraintes de fabrication et le coût de l'évaporateur peuvent être diminués.

Un flux de chaleur parasite, quelle que soit l'orientation de l'évaporateur, peut être compensé par la gestion de l'évacuation des bulles de vapeur formées du côté admission de l'élément poreux et cela sans avoir besoin d'un débit de liquide sous-refroidi.

De même, lors des phases de démarrage, il n'est nul besoin de pressuriser le circuit principal car même si des bulles de vapeur se forment dans l'évaporateur du mauvais côté de l'élément poreux, ces bulles seront ramenées vers le circuit principal, puis condensées dans le circuit principal.

Sur la configuration illustrée à la figure 3, la plaque chaude 40 se trouve au-dessus de la source chaude 9 à refroidir, l'élément poreux 3 se trouve au-dessus de la plaque chaude 40, et la zone d'arrivée de liquide 30 contenant la mèche secondaire optionnelle se trouve au-dessus de l'élément poreux 3.

Sur la figure 6, selon une autre disposition de l'évaporateur globalement inversée par rapport à la figure 4, l'évaporateur comprend la plaque chaude 40 recevant des calories agencée sur le dessus, avec les rainures 31 disposées en dessous au contact de l'élément poreux 3 puis encore en dessous la mèche secondaire 32.

L'arrivée de liquide vers l'élément poreux est repérée par les flèches 38a, 38b, alors que l'évacuation d'éventuelles bulles de vapeur et/ou de gaz non condensable rejoint la poche de vapeur 12 selon les flèches repérées 37b, 37a.

Comme exposé ci-dessus, et contrairement aux dispositions de l'art antérieur, le flux thermique parasite est toléré par le système et n'a pas de conséquences sur ses performances. Avantageusement, comme illustré, l'orientation de l'évaporateur par rapport à la gravité peut être quelconque, du fait de la présence de la mèche secondaire 32 qui assure l'alimentation liquide par pompage capillaire et accessoirement l'échappement de vapeur (cf. ci-dessus). De même, l'absence d'impact des caractéristiques de conductivité thermique sur le flux parasite de la mèche poreuse 3 permet d'utiliser du cuivre (déconseillé dans l'art antérieur car trop bon conducteur thermique) comme élément poreux ce qui améliore fortement les performances de la zone de vaporisation.

Avantageusement selon la présente invention, les positions relatives de l'ensemble évaporateur 2 et de la canalisation principale 11 peuvent être telles que, comme illustré à la figure 6, au moment du démarrage, les rainures de l'évaporateur ne sont pas remplies de liquide. Alors, le démarrage est facilité par la présence de vapeur dans les rainures. La mèche secondaire contribue quant à elle à la bonne alimentation en liquide de la zone d'arrivée de liquide et au retour des bulles de vapeur vers la conduite principale.

L'invention présentée ici peut être utilisée en situation de microgravité c'est-à-dire dans l'espace, mais aussi bien sûr en situation de gravité (application terrestre). L'invention peut bien entendu être utilisée à bord d'engins de transport (routier, ferroviaire, aérien,..) qui subissent des accélérations dans une ou plusieurs directions, la mèche secondaire 32 permettant de gérer l'alimentation en fluide liquide et le retour d'éventuelles bulles de vapeur.

Comme illustré à la figure 5B, la canalisation de sortie peut être raccordée par une forme de raccord en Y repérée 63 ; comme illustré à la figure 5A, la canalisation de sortie peut être raccordée avec une arrivée perpendiculaire 61 et un coude 62.

On remarque que pour obtenir l'effet d'entraînement recherché, il suffit que la direction d'injection de la vapeur G ait une composante principale selon la direction circonférentielle F, même si elle comporte aussi une autre composante, radiale, comme dans le cas de figure 5B.

L'injection de vapeur se fait au moyen d'une buse d'éjection 60, qui peut présenter une forme cylindrique ou une forme conique.

L'injecteur 60 en sortie d'évaporateur pourrait être avantageusement constitué d'un orifice à section auto-ajustable permettant à la fois de développer un maximum de quantité de mouvement lors des faibles débits, faibles charges thermiques, de l'évaporateur tout en limitant sa perte de charge en deçà de la pression de pompage capillaire de l'évaporateur pour les grands débits. Cet auto-ajustement peut être obtenu utilement par l'effet ressort d'une lame de fermeture de l'injecteur, par la dilatation thermique d'un bilame, ou par tout autre dispositif produisant le même effet.

On peut aussi avoir plusieurs buses d'injection. Dans une variante, non représentée aux figures, les buses d'injection peuvent être formées par les extrémités des rainures 31 collectrices de vapeur de l'évaporateur, qui débouchent en oblique directement dans la conduite principale ; ainsi on pourrait avoir autant de buses d'injection que de rainures 31 collectrices.

Dans une configuration particulière, on peut prévoir un réservoir 6 (cf. Fig. 2) raccordé fluidiquement à la conduite principale ; ce réservoir optionnel sert de vase d'expansion pour l'excédent de fluide de travail en fonction de la température opérationnelle ; ce réservoir sert également pour pouvoir contrôler activement le cas échéant la température de saturation Tsat qui prévaut à l'interface vapeur-liquide dans ce réservoir, et qui influe par conséquent sur les température et pression d'équilibre dans l'ensemble du système.

Pour des sources chaudes auxiliaires 98 de moindre puissance, au lieu de leur adjoindre un évaporateur capillaire, on a aussi la possibilité de former un pont thermique 8, par une pièce à bon coefficient de conduction thermique, un pont thermique classique ou par un caloduc classique. Les calories sont transférées vers le fluide de travail 7 principalement par ébullition convective au niveau du contact entre le pont thermique 8 et la canalisation principale 11; cette ébullition convective s'opère avec un bon coefficient d'échange thermique.

La figure 7 illustre l'utilisation d'un système de transfert thermique tel qu'expliqué ci-dessus dans le cas de son application à une carte serveur 90 multiprocesseurs, qui comprend plusieurs processeurs 9 à refroidir par évaporateur capillaire et optionnellement aussi des composants secondaires comme des mémoires 98 à refroidir par pont thermique 8.

Comme illustré sur la figure 7, chaque processeur 9 est surmonté d'un ensemble évaporateur 2, 2A, 2B, 2C, le circuit principal 11 s'étend le long de la carte 90 et passe au voisinage de chacun des évaporateurs, soit sur le côté, soit sur le dessus. Par ailleurs, des ponts thermiques relient thermiquement les barrettes mémoire 98 au circuit principal 11. Par ailleurs, un condenseur 5 est disposé sur une extrémité de la carte 90 et permet un échange thermique entre le fluide de travail 7 du circuit principal et un circuit d'eau général 95 commun par exemple à plusieurs cartes serveur.

Toutefois, il faut bien noter que l'invention peut être appliquée dans un système de type quelconque, électronique ou autre, stationnaire ou mobile, dans tous domaines techniques.

Avantageusement selon la présente invention, on propose un système modulaire c'est-à-dire un circuit principal qui peut être standardisé sur lequel on peut venir greffer en parallèle un nombre variable d'évaporateurs selon la configuration de la carte serveur à traiter. Comme ceci est notamment illustré par les figures 1 et 2, on peut ajouter ou retirer un ensemble évaporateur sans changer la conception et le design du reste du système.

Selon de possibles implémentations, la dimension transversale de la conduite principale peut aller de 2 mm à 25 mm et sa section peut aller de 3 mm² à 10 cm² ; la dimension transversale de la buse d'injection peut être de même dimension, de dimension plus petite, ou de dimension significativement plus petite. Le rapport entre la section de la buse et la section de la conduite principale peut aller de 1 à 1/30.

Selon de possibles implémentations, la vitesse de l'écoulement diphasique dans la conduite générale peut aller de 1m/s à 100 m/s.

Selon de possibles implémentations, le fluide utilisé peut être du méthanol, de l'éthanol, de l'acétone, du R245fa, du HFE-7200, du R134A, ou leurs équivalents.

La figure 8 illustre une portion du circuit principal 11 qui appartient à un ensemble condenseur 5 ; dans cette portion, la canalisation principale est subdivisée en plusieurs sous-canaux 50, ce qui permet d'accroître les échanges thermiques en limitant les pertes de charge hydraulique au travers de cette zone. La distribution de l'écoulement diphasique en provenance de la conduite principale est réalisée par un distributeur 51 suivant l'état de l'art de manière à assurer la répartition la plus homogène possible des phases liquide et vapeur dans chacune des branches 50 (titre vapeur).

Second mode de réalisation

Les figures 9 et 10 illustrent un second mode de réalisation de la présente invention, dans lequel le fluide circulant dans la boucle principale est généralement sous refroidi par rapport à la température de condensation Tsat, et par conséquent le fluide est essentiellement en phase liquide excepté les zones de sortie des buses d'éjection 22,26.

L'agencement et le fonctionnement de l'ensemble évaporateur 2 et de l'évaporateur 4 lui-même est similaire identique à ce qui a été décrit pour le premier mode, et ne sera donc pas répété ici. Seules les caractéristiques qui diffèrent du premier mode de réalisation sont présentées ci-dessous.

En lieu et place de l'ensemble condenseur conventionnel du premier mode, l'échangeur refroidisseur du système qui évacue les calories à l'extérieur, repérer ici 5' est un dispositif échangeur de type 'Sub Cooler' (c'est-à-dire un échangeur de sous refroidissement) qui sous refroidit le liquide 7L-SC en dessous de la température de condensation Tsat.

Le changement d'état de la phase vapeur vers la phase liquide se produit dans une portion 15 de la conduite du circuit principal juste en aval de la buse d'éjection qui forme la sortie de l'évaporateur 4.

Cette condensation se produit au contact du liquide sous refroidi qui arrive du flux amont du fait de la circulation F, et aussi potentiellement au contact de la paroi de la canalisation qui elle-même est à une température proche de TcondOUT correspondant à celle du liquide sous refroidi 7L-SC.

La vapeur est propulsée sous forme de jet à la sortie de la buse d'éjection, dans certains cas par exemple sous forme de bulles de vapeur qui sont propulsées en régime turbulent ; et la taille et le nombre des bulles diminuent au fur et à mesure que l'on s'éloigne de la buse d'éjection, du fait du processus de condensation.

Par conséquent, c'est la portion de conduite repérée 15 qui fait office de condenseur (« zone de condensation ») dans ce système.

Sur la figure 9, on illustre une configuration avec un seul ensemble évaporateur 2 et un seul échangeur sous refroidisseur 5'.

Sur la figure 10, on illustre une configuration avec quatre ensembles évaporateur 2,2' et deux échangeurs sous refroidisseur 5', les autres éléments étant similaire à ce qui a déjà été décrit pour la figure 2. On remarque une zone de condensation 15 en aval de chaque sortie de vapeur provenant d'un ensemble évaporateur.

En référence à la figure 11, on étudie les débits massiques pour la configuration avec un ensemble évaporateur est un échangeur sous refroidisseur, en régime établi.

On écrit notamment pour le débit massique de vapeur en sortie de l'évaporateur ${\dot{m}}_{vap} = \frac{{Q}_{vap}}{Δ {h}_{LV}}$ ou autrement écrit: $\frac{{dm}_{vap}}{dt} = {Q}_{vap} / Δ {h}_{LV}$ ṁvap étant le débit massique de vapeur qui sort de l'ensemble évaporateur, Qᵥₐₚ la puissance vaporisée et ΔhLV la chaleur latente de vaporisation

On définit le débit massique dans le circuit principal : ${\dot{m}}_{total} = {\dot{m}}_{vap} + {\dot{m}}_{add} = γ {\dot{m}}_{vap}$

On définit le débit massique dans l'échangeur refroidisseur :
*ṁ*_{cond} = *ṁₜₒₜₐₗ* / *n*_{tube}, avec n_{tube} nombre de flux parallèles

On définit le débit massique en parallèle de l'évaporateur : ${\dot{m}}_{add} = \frac{γ - 1}{γ} {\dot{m}}_{total}$

On remarque que le coefficient γ caractérise l'effet d'amplification massique fourni par l'éjection à grande vitesse dans le circuit principal.

Le débit massique dans le circuit principal est γ fois plus important que le débit massique dans l'évaporateur.

Alors on peut écrire les équations suivantes qui conduisent à exprimer le coefficient y en fonction du sous refroidissement. ${Q}_{in} = {Q}_{out} = {\dot{m}}_{vap} Δ {h}_{LV} ,$(dans un cas idéal sans flux thermique parasite) *Q_{sub}* = *γ ṁᵥₐₚ Cp_{L}* (*Tsat-TcondOUT*)*, Qsub* exprimant la puissance évacuée sur l'échangeur sous refroidisseur 5'. $Δ Tsub = Tsat - TcondOUT$ alors nous écrivons : $γ = \frac{ΔhLV}{CpL . ΔTsub}$

Sur la figure 12, on présente des résultats permettant de caractériser la relation entre le besoin de sous refroidissement *ΔTsub* et le coefficient γ. Des courbes sont données pour le fluide eau (repéré WF1), pour WF2 le méthanol, pour WF3 le l'acétone, pour WF4 le HFE200 et pour WF5 le R245fa.

On voit que le coefficient γ varie entre 5 et 50 pour certains fluides, entre 10 et 50 pour d'autres. De façon appréciable on constate que selon l'invention il est plus intéressant d'utiliser des fluides à faible chaleur latente de vaporisation non seulement pour diminuer le besoin de sous-refroidissement mais également pour générer de plus grand effet de pompage par les injecteurs.

Un avantage important conféré par la présence de liquide prépondérante dans l'ensemble du circuit principal en boucle est le comportement du système soumis à un régime d'accélération(s), notamment variable. C'est le cas si le système est embarqué à bord d'un véhicule terrestre, maritime ou aérien, comme un matériel de transport urbain, métro ou tramway, un matériel de transport aérien de type avion ou drone. En effet, à l'inverse, si une partie du circuit principal comprend une part importante de phase gazeuse comme c'est le cas dans les boucles capillaires actuellement connues de l'homme de l'art, alors les effets de la pression hydrostatique sous l'accélération subie a tendance à déplacer la phase liquide plus dense dans la direction de l'accélération, ce qui peut s'avérer être contraire au sens de circulation normale du fluide de travail dans la boucle. Ce genre de perturbations est éliminé si toute la boucle contient majoritairement du liquide.

La notion d'accélération fait également référence à l'accélération de la gravité c'est-à-dire que la position relative de l'échangeur de chaleur par rapport à l'évaporateur. Cette position à un impact limité sur les performances du système lorsque le circuit principal est principalement occupé par le liquide.

Il faut remarquer que, en ce qui concerne le premier mode de réalisation, on peut aussi définir un coefficient γ qui varie entre 5 et 50, préférentiellement entre 10 et 25, et généralement inférieur à celui du second mode de réalisation.

## Revendications

1. Système de transfert thermique (10) comprenant :
- un circuit principal (1) en boucle de fluide, avec une direction de circulation (F) de boucle de fluide,
- au moins un échangeur refroidisseur (5 ; 5'), comprenant une portion du circuit principal de boucle et un échangeur de chaleur couplé à une source froide, pour évacuer des calories,
- au moins un ensemble évaporateur (2) avec
- au moins une canalisation d'admission (21), prélevant du fluide liquide sur le circuit principal,
- un évaporateur (4) incluant un élément poreux (3) à pompage capillaire couplé à une source chaude à refroidir,
et **caractérisé en ce que** le circuit principal est dépourvu de moyens de pompage mécanique ou capillaire ou gravitaire, et **en ce que** l'ensemble évaporateur est agencé en dérivation du circuit principal et comprend au moins une canalisation de sortie (22) ayant une buse d'éjection qui injecte le fluide en phase principalement vapeur dans le circuit principal au moins selon la direction de circulation de boucle.

2. Système selon la revendication 1, dans lequel le fluide est sous forme essentiellement diphasique dans le circuit principal (1) en boucle, à savoir sous forme vapeur et sous forme liquide, et l'échangeur refroidisseur étant alors un ensemble condenseur conventionnel (5).

3. Système selon la revendication 1, dans lequel le fluide est sous forme essentiellement liquide dans le circuit principal (1) en boucle et l'échangeur refroidisseur étant alors un échangeur de sous refroidissement (5').

4. Système selon la revendication 3, dans lequel le changement d'état de la phase vapeur vers la phase liquide se produit dans une portion (15) d'une conduite du circuit principal juste en aval de la buse d'éjection.

5. Système selon l'une des revendications 1-4, dans lequel on trouve plusieurs ensembles évaporateur (2,2') agencés en dérivation du circuit principal.

6. Système selon l'une des revendications 1-5, soumis à la gravité terrestre, dans lequel le circuit principal (1) en boucle s'étend dans un plan sensiblement horizontal par rapport à la gravité,

7. Système selon la revendication 6, dans lequel le (ou les) évaporateur(s) est (sont) positionné(s) en contrebas du circuit principal.

8. Système selon la revendication 6, dans lequel le (ou les) évaporateur(s) est (sont) positionné(s) au-dessus du circuit principal.

9. Système selon l'une des revendications 1-8, dans lequel il est prévu dans un ou plusieurs des évaporateurs une mèche secondaire (32) interposée entre l'élément poreux et la conduite du circuit principal.

10. Système selon l'une des revendications 1-9, dans lequel la buse d'éjection (60) est disposée à l'intérieur de la conduite du circuit principal.

11. Système selon l'une des revendications 1-9, dans lequel la buse d'éjection (60) est disposée de manière pariétale sur la paroi de la conduite du circuit principal.

12. Système selon l'une des revendications 1-11, comportant en outre un réservoir (6) commun branché sur le circuit principal.

13. Système selon l'une des revendications 1-12, dans lequel, au niveau de l'un des échangeurs refroidisseurs (5 ; 5'), la conduite du circuit principal comprend une portion formée par une pluralité de sous-canaux (50) arrangés en parallèle.

14. Système selon l'une des revendications 1-13, comportant en outre un ou plusieurs pont(s) thermique(s) (8) reliant thermiquement la conduite du circuit principal avec une ou plusieurs source(s) de chaleur annexe(s) (98).

## Patentansprüche

1. Wärmeübertragungssystem (10), umfassend:
- einen Hauptkreis (1) einer Fluidschleife mit einer Strömungsrichtung (F) der Fluidschleife,
- mindestens einen Kältetauscher (5; 5'), umfassend einen Abschnitt des Hauptkreises der Schleife und einen Wärmetauscher, der mit einer Kältequelle gekoppelt ist, um Wärme abzuführen,
- mindestens eine Verdampfereinheit (2) mit
- mindestens einem Einlasskanal (21), der flüssiges Fluid aus dem Hauptkreis entnimmt,
- einen Verdampfer (4), der ein poröses Element (3) zum kapillaren Pumpen beinhaltet, das mit einer zu kühlenden Wärmequelle gekoppelt ist,
und **dadurch gekennzeichnet, dass** der Hauptkreis über keine mechanischen oder kapillaren oder gravitativen Pumpmittel verfügt und dass die Verdampfereinheit in einer Abzweigung des Hauptkreises eingerichtet ist und mindestens einen Auslasskanal (22) umfasst, der eine Ausstoßdüse aufweist, die das Fluid hauptsächlich in der Dampfphase in den Hauptkreis einspritzt, mindestens gemäß der Strömungsrichtung der Schleife.

2. System nach Anspruch 1, wobei das Fluid im Wesentlichen in zweiphasiger Form im Schleifenhauptkreis (1) vorliegt, nämlich in Dampfform und in flüssiger Form, und wobei der Kältetauscher also eine herkömmliche Kondensatoreinheit (5) ist.

3. System nach Anspruch 1, wobei das Fluid im Wesentlichen in flüssiger Form im Schleifenhauptkreis (1) vorliegt und wobei der Kältetauscher also ein Unterkühlungstauscher (5') ist.

4. System nach Anspruch 3, wobei die Zustandsänderung von der Dampfphase zur Flüssigphase in einem Abschnitt (15) einer Leitung des Hauptkreises direkt nachgelagert der Ausstoßdüse stattfindet.

5. System nach einem der Ansprüche 1-4, wobei es mehrere Verdampfereinheiten (2, 2') gibt, die in einer Abzweigung des Hauptkreises eingerichtet sind.

6. System nach einem der Ansprüche 1-5, das der Erdanziehungskraft unterliegt, wobei der Schleifenhauptkreis (1) sich in einer Ebene erstreckt, die im Wesentlichen horizontal zur Anziehungskraft ist.

7. System nach Anspruch 6, wobei der (oder die) Verdampfer unterhalb des Hauptkreises positioniert ist (sind).

8. System nach Anspruch 6, wobei der (oder die) Verdampfer oberhalb des Hauptkreises positioniert ist (sind).

9. System nach einem der Ansprüche 1-8, wobei in einem oder mehreren der Verdampfer ein Sekundäranzünder (32) vorgesehen ist, der zwischen dem porösen Element und der Leitung des Hauptkreises angeordnet ist.

10. System nach einem der Ansprüche 1-9, wobei die Ausstoßdüse (60) im Inneren der Leitung des Hauptkreises angeordnet ist.

11. System nach einem der Ansprüche 1-9, wobei die Ausstoßdüse (60) parietal auf der Wand der Leitung des Hauptkreises angeordnet ist.

12. System nach einem der Ansprüche 1-11, umfassend unter anderem einen gemeinsamen Behälter (6), der an den Hauptkreis angeschlossen ist.

13. System nach einem der Ansprüche 1-12, wobei auf Höhe eines der Kältetauscher (5; 5') die Leitung des Hauptkreises einen Abschnitt umfasst, der durch eine Vielzahl von parallel angeordneten Unterkanälen (50) gebildet ist.

14. System nach einem der Ansprüche 1-13, umfassend unter anderem eine oder mehrere Wärmebrücke(n) (8), die die Leitung des Hauptkreises thermisch mit einer oder mehreren benachbarten Wärmequelle(n) (98) verbindet (verbinden).

## Claims

1. Heat transfer system (10) comprising:
- a main circuit (1) forming a fluid loop, with a direction of flow (F) in the fluid loop,
- at least one cooling heat exchanger (5; 5'), comprising a portion of the loop main circuit and a heat exchanger coupled to a heat sink, for dissipating thermal energy,
- at least one evaporator unit (2), with
- at least one inlet pipe (21), collecting liquid fluid from the main circuit,
- an evaporator (4) including a porous member (3) with capillary pumping, coupled to a heat source to be cooled,
and **characterized in that** the main circuit is devoid of mechanical or gravitational or capillary pumping means and **in that** the evaporator unit (2) is arranged in bypass to the main circuit and comprises at least one outlet pipe (22) having an ejection nozzle which injects the fluid in primarily vapor phase into the main circuit at least in the loop direction of flow.

2. System according to claim 1, wherein the fluid is essentially in two-phase form in the loop main circuit (1), namely in vapor form and liquid form, and the cooling heat exchanger is then a conventional condenser unit (5).

3. System according to claim 1, wherein the fluid is substantially in liquid form in the loop main circuit (1) and the cooling heat exchanger is then a sub-cooling heat exchanger (5').

4. System according to claim 3, wherein the state change from vapor phase to liquid phase occurs in a portion (15) of a pipe of the main circuit just downstream of the ejection nozzle.

5. System according to one of claims 1-4, wherein there are several evaporator units (2,2') arranged in bypass to the main circuit.

6. System according to one of claims 1-5, subject to the gravity of earth, wherein the loop main circuit (1) lies in a plane that is substantially horizontal relative to gravity,

7. System according to claim 6, wherein the evaporator or evaporators is (are) positioned below the main circuit.

8. System according to claim 6, wherein the evaporator or evaporators is (are) positioned above the main circuit.

9. System according to one of claims 1-8, wherein there is provided, in one or more evaporators, a secondary wick (32) interposed between the porous member and the pipe of the main circuit.

10. System according to one of claims 1-9, wherein the ejection nozzle (60) is arranged inside the pipe of the main circuit.

11. System according to one of claims 1-9, wherein the ejection nozzle (60) is parietally arranged on the wall of the pipe of the main circuit.

12. System according to one of claims 1-11, further comprising a common reservoir (6) connected to the main circuit.

13. System according to one of claims 1-12, wherein, at one of the cooling heat exchangers (5; 5'), the pipe of the main circuit comprises a portion formed by a plurality of sub-channels (50) arranged in parallel.

14. System according to one of claims 1-13, further comprising one or more thermal bridge(s) (8) thermally connecting the pipe of the main circuit with one or more additional heat source(s) (98).
